# EUROPÄISCHE PATENTANMELDUNG

(11) **EP 4 685 274 A1**
(43) Veröffentlichungstag der Anmeldung: **28.01.2026**
(21) Anmeldenummer: 24020244.0
(22) Anmeldetag: 26.07.2024
(51) Int. Cl.: C25B 15/027, C25B 1/04

(54) **VERFAHREN ZUM BESTIMMEN EINER TEMPERATUR FÜR DEN BETRIEB EINER ELEKTROLYSEANLAGE**

(71) Anmelder: Linde GmbH, 82049 Pullach (DE); Technische Universität München, 80333 München (DE)
(72) Erfinder: Engel, Franciska, 82049 Pullach (DE); Göke, Volker, 82049 Pullach (DE); Slaby, Oliver, 82049 Pullach (DE); Ulmer, Christoph Sebastian, 82049 Pullach (DE); Klein, Harald, 80280 München (DE)
(74) Vertreter: Fischer, Werner

(57) **Zusammenfassung**

Die Erfindung betrifft ein Verfahren zum Bestimmen einer Temperatur für einen Betrieb einer Elektrolyseanlage, bei der in einer oder mehreren Elektrolysezellen, insbesondere jeweils aufweisend eine Protonen-Austausch-Membran, Wasser in Sauerstoff und Wasserstoff umgesetzt wird, umfassend: Empfangen von realen Messdaten (310, 312) einer oder mehrerer Betriebsgrößen der Elektrolyseanlage, die während eines Betriebs der Elektrolyseanlage mittels eines oder mehrerer Sensoren erfasst worden sind, Bestimmen, basierend auf einem Modell (300) der einen oder zumindest einer der mehreren Elektrolysezellen, und den realen Messdaten (312) der einen oder zumindest einer der mehreren Betriebsgrößen, von virtuellen Messdaten (320) einer Zell-Temperatur der einen oder der zumindest einen der mehreren Elektrolysezellen, Bereitstellen oder Ausgeben der virtuellen Messdaten (320) der Zell-Temperatur für den Betrieb der Elektrolyseanlage.

## Beschreibung

Die Erfindung betrifft ein Verfahren zum Bestimmen einer Temperatur für einen Betrieb einer Elektrolyseanlage, bei der in einer oder mehreren Elektrolysezellen Wasser in Sauerstoff und Wasserstoff umgesetzt wird, sowie ein Rechensystem hierfür und eine Elektrolyseanlage, die z.B. zur Gewinnung von Wasserstoff eingesetzt wird.

### Stand der Technik

Zur Gewinnung von Wasserstoff kann die sog. Elektrolyse eingesetzt werden, bei der z.B. Wasser durch elektrische Energie in Sauerstoff und Wasserstoff aufgespaltet bzw. umgesetzt wird. Hierbei wird auch von der Wasser-Elektrolyse gesprochen. Hier kommt z.B. die sog. Protonen-Austausch-Membran-Elektrolyse (PEM-Elektrolyse, "Proton Exchange Membrane"-Elektrolyse) in Betracht. In diesem Zusammenhang ist auch von PEM-Elektrolyseanlagen oder PEM-Elektrolyseuren die Rede.

Ein Großteil des einer jeden Zelle bzw. Stacks zugeführten Wassers verbleibt bei der PEM-Elektrolyse in der Regel auf der Sauerstoffseite der Membran. Während der Wasserstoff auf der anderen Seite der Membran erzeugt und mit einem kleinen Teilstrom an Wasser abgeführt wird, verbleibt der Sauerstoff zunächst im Wasser (ein Großteil des Sauerstoffs ist in der Regel in Gasblasen im Wasser) und wird danach typischerweise in einem Behälter aus dem Wasser abgeschieden.

Während des Betriebs einer PEM-Elektrolyseanlage treten in der Regel Alterungs- bzw. Degradationseffekte auf, die den Wirkungsgrad der Elektrolyseanlage verschlechtern und je nach Auslegung der Leistungselektronik ggf. auch die Wasserstoffproduktion absenken. Die Ursachen verschiedener Degradationsmechanismen sind noch nicht vollständig aufgeklärt. Es hat sich jedoch gezeigt, dass neben der Wasserqualität insbesondere die Temperatur einen Effekt auf die Degradationsrate haben. Als Temperatur wird in diesem Zusammenhang in der Regel die Blocktemperatur, d.h. die Temperatur des Stacks angesehen. Innerhalb eines Blockes ist die Temperatur jedoch in aller Regel nicht perfekt homogen verteilt, sondern es treten lokal Temperaturen über und unter der Blocktemperatur auf.

Innerhalb einer Elektrolysezelle hat die Membran typischerweise aber eine höhere Temperatur als die Mitteltemperatur der Zelle.

Wie sich gezeigt hat, ist für die Degradationsmechanismen die Temperatur der Membran ausschlaggebend, insbesondere im Falle einer sog. Nafion^{™}-Membran, da das Material dafür bekannt ist, sich bei höheren Temperaturen schneller zu zersetzen (Nafion ist ein perfluoriertes Copolymer, das als ionische Gruppe eine Sulfogruppe enthält). Die Temperaturen in der Elektrolysezelle sollte also nicht zu hoch werden.

Innerhalb der Elektrolysezelle kann die Temperatur allerdings nicht oder nur sehr unzureichend gemessen werden. Vor diesem Hintergrund stellt sich die Aufgabe, den Betrieb einer Elektrolyseanlage, insbesondere einer PEM-Elektrolyseanlage, zu verbessern, insbesondere eine bessere Möglichkeit anzugeben, zu hohe Temperaturen zu vermeiden und so eine Degradation zu reduzieren.

### Offenbarung der Erfindung

Diese Aufgabe wird durch ein Verfahren zum Bestimmen einer Temperatur für einen Betrieb einer Elektrolyseanlage sowie ein Rechensystem und eine Elektrolyseanlage mit den Merkmalen der unabhängigen Patentansprüche gelöst. Ausgestaltungen sind Gegenstand der abhängigen Patentansprüche sowie der nachfolgenden Beschreibung.

### Vorteile der Erfindung

Die Erfindung beschäftigt sich mit der Wasser-Elektrolyse sowie Elektrolyseanlagen bzw. deren Betrieb hierfür. Solche Elektrolyseanlagen dienen typischerweise dem Erzeugen oder Gewinnen von Wasserstoff mittels Elektrolyse. Bei der sog. Wasser-Elektrolyse wird Wasser in Wasserstoff und Sauerstoff umgesetzt (gespalten), d.h. neben Wasserstoff wird also zugleich auch immer Sauerstoff gewonnen bzw. erzeugt. Bei der Wasser-Elektrolyse gibt es z.B. die sog. alkalische Wasser-Elektrolyse (AEL, "Alkaline Electrolysis") oder die sog. Protonen-Austausch-Membran-Elektrolyse (PEM-Elektrolyse, "Proton Exchange Membrane"-Elektrolyse). Daneben gibt es auch die sog. Festoxid-Elektrolyse (SOEC, "Solid Oxide Electrolysis Cell") und die AnionenAustausch-Membran-Elektrolyse (AEM-Elektrolyse, "Anion Exchange Membrane"-Elektrolyse). Die Grundlagen hierzu sind an sich bekannt, z.B. aus " Bessarabov et al: PEM electrolysis for Hydrogen production. CRC Press."

Die vorliegende Erfindung soll mit Fokus auf die Protonen-Austausch-Membran-Elektrolyse beschrieben werden, eignet sich aber auch für die anderen genannten Arten der Elektrolyse. Bei der PEM-Elektrolyse z.B. wird Wasser, und zwar insbesondere demineralisiertes Wasser, als Einsatzmedium einer oder mehreren Elektrolysezellen mit jeweils einer Protonen-Austausch-Membran (PEM) - nachfolgend auch einfach nur als Membran bezeichnet - zugeführt, in der das Einsatzmedium, also das Wasser, in Wasserstoff und Sauerstoff umgesetzt (gespalten) wird.

Ein Großteil des Wassers verbleibt bei der PEM-Elektrolyse, wie erwähnt, in der Regel auf der Sauerstoffseite der Membran. Während der Wasserstoff auf der anderen Seite der Membran erzeugt und abgeführt wird, verbleibt der Sauerstoff zunächst im Wasser bzw. dort in Gasblasen und wird danach typischerweise, als sauerstoffhaltiger Fluidstrom, einem Behälter, dem sog. Sauerstoffstoffabscheider, zugeführt. Dort wird der Sauerstoff aus dem Wasser abgeschieden, es wird ein sog. Sauerstoffproduktstrom erhalten, der typischerweise in die Atmosphäre geblasen wird. Es sei erwähnt, dass dies ein Ausführungsbeispiel zur Erläuterung ist, das Prinzip kann auch bei einem kathodenseitigen Feed (Strom) bzw. einem Zweikreissystem mit Anoden- und Kathodenfeed zur Anwendung kommen.

Ein Fluidstrom, der Wasser enthält, wird vom Sauerstoffabscheider dann der einen oder den mehreren Elektrolysezellen zugeführt. Hierbei handelt es sich also um einen Kreislauf, jedenfalls bezogen auf das Wasser.

Ein wasserstoffhaltiger Fluidstrom wird von einer Wasserstoffseite der einen oder der mehreren Elektrolysezellen einem Wasserstoffabscheider zugeführt wird. Anders als bei dem sauerstoffhaltigen Fluidstrom ist der Anteil an Wasser im wasserstoffhaltigen Fluidstrom typischerweise deutlich geringer, trotzdem kann Wasser enthalten sein.

Vom Wasserstoffabscheider wird der Wasserstoff vom Wasser abgeschieden, es wird ein sog. Wasserstoffproduktstrom erhalten, der typischerweise zur weiteren Verwendung vorgesehen ist, und hierzu auch zunächst gespeichert werden kann.

Wie erwähnt, weist eine solche Elektrolyseanlage eine oder mehrere Elektrolysezellen auf, wobei typischerweise aber mehrere vorgesehen sind. Außerdem können immer mehrere solcher Elektrolysezellen zu einem sog. Stack zusammengefasst sein, die Elektrolyseanlage kann dann auch mehrere Stacks aufweisen. Jede Elektrolysezelle weist dann aber eine Membran auf.

Während des Betriebs einer solchen Elektrolyseanlage treten, wie erwähnt, Alterungs- bzw. Degradationseffekte auf, die den Wirkungsgrad der Elektrolyseanlage and damit der Wasserstoffproduktion absenken. Wenngleich die Ursachen verschiedener Degradationsmechanismen noch nicht vollständig aufgeklärt sind, so hat zumindest die Temperatur sowie ggf. auch die Qualität des demineralisierten Wassers einen Effekt auf die Degradationsrate bzw. allgemein die Degradation. Als Temperatur wird in diesem Zusammenhang in der Regel die Blocktemperatur des Stacks bzw. die Temperatur am Wasseraustritt des Stacks auf der Anodenseite angesehen. Diese Temperaturen können typischerweise auch zuverlässig und hinreichend genau mittels Sensoren gemessen werden.

Innerhalb einer Elektrolysezelle hat, zumindest im Falle der PEM-Elektrolyse, die Membran aber typischerweise eine höhere Temperatur als der Stack bzw. die Elektrolysezelle selbst. Ein entsprechender Temperaturverlauf in einer Elektrolysezelle ist hierzu in den Figuren gezeigt. Die insbesondere für die Degradation relevante Temperatur der Membran oder auch generell innerhalb einer Elektrolysezelle oder eines Stacks, ist jedoch nicht oder nur unzureichend oder nur sehr aufwändig mittels physikalischer Sensoren messbar.

Vor diesem Hintergrund wird nun eine neue Möglichkeit vorgeschlagen, eine Temperatur einer oder in einer Elektrolysezelle zu bestimmen. Dabei werden reale Messdaten einer oder mehrerer Betriebsgrößen der Elektrolyseanlage empfangen, z.B. in einem ausführenden Rechensystem wie z.B. einer Anlagensteuerung. Diese realen Messdaten sind dabei während eines Betriebs der Elektrolyseanlage mittels eines oder mehrerer Sensoren (hierbei handelt es sich dann insbesondere um physikalische Sensoren) erfasst worden. Solche Betriebsgrößen können z.B. Temperaturen außerhalb der Elektrolysezelle umfassen, die, wie vorstehend erwähnt, einfach und gut sind. Ebenso kommen aber auch andere Betriebsgrößen wie Spannung und Strom zum Betrieb der Elektrolysezelle oder Wasser- oder Gas-Durchflussraten in Betracht.

Insbesondere können hierbei alle herkömmlicherweise für den Betrieb der Elektrolyseanlage verwendeten Betriebsgrößen verwendet werden.

Es werden nun basierend auf einem Modell der einen oder zumindest einer der mehreren Elektrolysezellen, und den realen Messdaten der einen oder zumindest einer der mehreren Betriebsgrößen, virtuelle Messdaten einer Zell-Temperatur der einen oder der zumindest einen der mehreren Elektrolysezellen bestimmt. Die virtuellen Messdaten der Zell-Temperatur werden dann für den Betrieb der Elektrolyseanlage bereitgestellt oder ausgegeben. Während die realen Messdaten mittels Sensoren erfasst werden, handelt es sich bei den virtuellen Messdaten nicht um real gemessene Daten sondern um hypothetische Messdaten, die - zumindest annähernd - so gemessen würden, wenn sie denn mittels Sensoren messbar wären.

Insbesondere können basierend auf den realen Messdaten des einen oder zumindest einer der mehreren Betriebsgrößen und den virtuellen Messdaten der Zell-Temperatur, dann Ansteuerdaten für den Betrieb der Elektrolyseanlage bestimmt werden, die ausgegeben werden, um so den Betrieb der Elektrolyseanlage gemäß der Ansteuerdaten zu veranlassen.

Die genannten Schritte können z.B. auf dem ausführenden Rechensystem wie der Anlagensteuerung durchgeführt werden, d.h. die realen Messwerte werden dort empfangen, die virtuellen Messwerte bestimmt, und dann die Ansteuerdaten bestimmt, die dann z.B. als Ansteuersignale an relevanten Komponenten wie z.B. einen Inverter für den Betrieb einer Elektrolysezelle und/oder Ventile zum Regeln von Wasser- und/oder Gas-Durchflüssen ausgegeben werden.

Damit wird also auch das Modell auf dem Rechensystem ausgeführt, d.h. die damit anzustellenden Berechnungen werden dort durchgeführt. Denkbar ist aber auch, dass das Modell und die damit durchzuführenden Berechnungen auf einem von der Anlagensteuerung separatem Rechensystem ausgeführt werden und die virtuellen Messdaten dann - wie auch ggf. reale Messdaten der Anlagensteuerung übergeben werden.

In beiden Fällen wird aber insbesondere das Modell sozusagen parallel und zeitgleich zum Betrieb der Elektrolyseanlage betrieben und ausgeführt. Auf diese Weise können also in Echtzeit die nötigen Temperaturen der Elektrolysezelle bestimmt und für den laufenden Betrieb verwendet werden.

In einer Ausführungsform umfasst die Zell-Temperatur eine Temperatur der Protonen-Austausch-Membran der einen oder der zumindest einen der mehreren Elektrolysezellen. In einer Ausführungsform umfasst die Zell-Temperatur einen Verlauf einer Temperatur über eine Struktur der einen oder der zumindest einen der mehreren Elektrolysezellen hindurch, also sozusagen eine Art Temperaturprofil als Funktion der Position innerhalb der Elektrolysezelle oder zumindest entlang einer Strecke durch die Elektrolysezelle hindurch.

Im Falle mehrerer Elektrolysezellen kann dasselbe Modell für alle Elektrolysezellen verwendet werden. Denkbar ist aber auch ein individuelles Modell für jede oder zumindest einige der mehreren Elektrolysezellen, z.B. dann, falls es verschiedene Elektrolysezellen gibt; Elektrolysezellen können z.B. in der Größe oder auch im Alter voneinander abweichen.

Bei diesem Modell handelt es sich insbesondere um einen sog. digitalen Zwilling, der die Elektrolysezelle möglichst detailgetreu abbildet, also auch in Bezug auf die Struktur bzw. den Aufbau der Elektrolysezelle. Näheres hierzu wird auch in Bezug auf die Figuren erläutert.

Ein Vorteil insbesondere der PEM-Elektrolyse sollte eigentlich eine hohe Laständerungsgeschwindigkeit sein. Während es bei einem stark fluktuierenden Betrieb der PEM-Elektrolyse zu einer deutlich erhöhten Degradation kommen konnte, kann dies mit der nunmehr vorliegenden Temperatur der Elektrolysezelle vermieden oder zumindest reduziert werden, da eine Übertemperatur in der Membran vermieden werden kann.

Die Laständerungen erfolgen stromseitig in der Regel schnell, so dass es kurzfristig zu einer höheren Wärmefreisetzung in oder an der Membran kommt. Effekte der Wärmeableitung sind jedoch relativ langsam, so dass eine erhöhte Wärmeabfuhr nur verzögert der erhöhten Wärmefreisetzung folgt. Somit ergibt sich eine Temperaturerhöhung im Bereich der Membran. Dem kann aber durch Kenntnis der aktuellen Temperatur der Membran oder zumindest um die Membran herum gezielt entgegengewirkt werden.

Idealerweise kann die Laständerung bzw. die Laständerungsgeschwindigkeit nun so gesteuert werden, dass eine gewisse Temperatur in der Elektrolysezelle bzw. um die Membran herum nicht überschritten wird. Eine Regelung ist z.B. über die Temperatur des Eintrittsstromes des Anodenkreislaufes, evtl. vorhandene Kühlkreislaufe oder eine Begrenzung der Laständerungsgeschwindigkeit möglich. Eine gewünschte Zielgröße der Regelung - die Temperatur in der Zelle -, die messtechnisch nicht oder nur sehr aufwendig erfassbar ist, kann nunmehr aber auch verwendet werden.

In einer Ausführungsform umfasst das Veranlassen des Betriebs der Elektrolyseanlage gemäß der Ansteuerdaten ein Anpassen des Betriebs der einen oder der wenigstens einen der mehreren Elektrolysezellen in Abhängigkeit von der Zell-Temperatur, wie schon angedeutet. Mit anderen Worten kann also auf ggf. zu hohe oder sich anbahnende zu hohe Temperaturen in der Elektrolysezelle reagiert werden. Insbesondere kann zu hohen Temperaturen dort entgegengewirkt werden.

Dies kann mit verschiedenen Maßnahmen erfolgen. So kann z.B. eine Laständerungsgeschwindigkeit der einen oder der zumindest einen Elektrolysezelle begrenzt werden. Es kann auch eine Temperatur von Wasser- oder Kühlwasser der einen oder der zumindest einen Elektrolysezelle, abgesenkt werden, insbesondere temporär. Es kann auch ein Durchfluss von Wasser- oder Kühlwasser der einen oder der zumindest einen Elektrolysezelle erhöht werden oder als pulsierender Betrieb erfolgen; auch dies kann temporär erfolgen. Auch können Wärmeverluste der Elektrolyseanlage (an die Umgebung) erhöht werden, ggf. temporär. Weiterhin kann ein Druck von Rohwasserstoff und/oder Rohsauerstoff am Abgang der einen oder der zumindest einen Elektrolysezelle abgesenkt werden, ggf. temporär. All diese Maßnahmen wirken einer Übertemperatur in der Elektrolysezelle, dort insbesondere der Membran, entgegen und reduzieren so die Degradation.

Ein optimaler Wirkungsgrad und eine optimale Laständerungsgeschwindigkeit bei minimierter Degradation können durch Minimierung der Übertemperatur bzw. Spitzentemperatur in der Membran erreicht werden.

Es ergeben sich damit verbesserte Wirkungsgrade im Grundlastbetrieb, eine verringerte Degradation bei fluktuierendem Betrieb sowie eine Anhebung der Membran-Kerntemperatur im Teillastbereich zur Optimierung Effizient versus Lebenszeit.

In einer Ausführungsform ist zudem vorgesehen, dass basierend auf dem Modell, und den realen Messdaten der einen oder zumindest einer der zum Abgleich ausgewählten mehreren Betriebsgrößen, virtuelle Messdaten der einen oder der zumindest einen zum Abgleich ausgewählten der mehreren Betriebsgrößen bestimmt werden. Es werden also nicht nur virtuelle Messdaten der Zell-Temperatur bestimmt, sondern noch weitere virtuelle Messdaten von Betriebsgrößen, zu denen auch reale Messdaten vorliegen. Es erfolgt dann ein Abgleichen der Messdaten mit den virtuellen Messdaten, und, bei Bedarf, ein Anpassen des Modells basierend auf einem Unterschied zwischen den Messdaten und den virtuellen Messdaten. So kann das Modell immer möglichst nah an der Realität gehalten werden. Dabei kann z.B. auch eine Zustandsschätzung oder eine geeignete Algorithmik, z.B. auch ein Kalman-Filter, zum Einsatz kommen. Dieser Abgleich und dieses Anpassen können insbesondere für verschiedene Betriebspunkte erfolgen. Insbesondere aber wird der der Modellabgleich kontinuierlich oder wiederholt während des Betriebs der Elektrolyseanlage vorgenommen.

Ein erfindungsgemäßes Rechensystem (also ein System zur Datenverarbeitung) ist eingerichtet, ein erfindungsgemäßes Verfahren bzw. von dessen Verfahrensschritten auszuführen; es umfasst also Mittel zur Ausführung des erfindungsgemäßen Verfahrens bzw. von dessen Verfahrensschritten. Es kann sich bei dem Rechensystem um einen Computer oder Server handeln, z.B. in einer sog. Cloud oder Cloud-Umgebung, oder aber wie schon erwähnt um eine Anlagensteuerung oder einen Teil davon. Die Erfindung betrifft auch eine Elektrolyseanlage mit einem solchen Rechensystem. In Bezug auf die Elektrolyseanlage und deren näheren Details sei auch auf die vorstehenden Ausführungen verwiesen.

Die Erfindung wird nachfolgend unter Bezugnahme auf die beigefügte Zeichnung näher erläutert, welche eine Anlage gemäß einer bevorzugten Ausführungsform der vorliegenden Erfindung zeigt.

Kurze Beschreibung der Zeichnung
Figur 1 zeigt schematisch eine Elektrolyseanlage in einer Ausführungsform.
Figuren 2a, 2b zeigen Diagramme zur Erläuterung der Erfindung.
Figur 3 zeigt schematisch einen Ablauf eines Verfahrens in einer Ausführungsform.

### Ausführliche Beschreibung der Zeichnung

In Figur 1 ist schematisch eine Elektrolyseanlage 100 in einer Ausführungsform dargestellt, bei der auch ein erfindungsgemäßes Verfahren durchführbar ist. Es handelt sich hierbei beispielhaft um eine Elektrolyseanlage zur Wasser-Elektrolyse mittels PEM. Es kommt aber, wie erwähnt, z.B. auch eine Elektrolyseanlage zur Wasser-Elektrolyse mittels AEM oder SOEC in Betracht. Insbesondere handelt sich bei der hier gezeigten sowie allgemein im Rahmen der Erfindung beschriebene Elektrolyseanlage um eine Elektrolyseanlage im industriellen Maßstab, um z.B. Wasserstoff in industriellem Maßstab zu gewinnen. Eine typische Leistung einer solchen Elektrolyseanlage liegt z.B. bei mehr als 10 MW oder auch mehr als 20 MW.

Die Elektrolyseanlage 100 weist beispielhaft zwei Elektrolyseeinheiten bzw. Stacks 110a, 110b auf, wovon nur der Stack 110a detaillierter gezeigt ist, nämlich mit beispielhaft zwei Elektrolysezellen 110.1, 110.2, in denen jeweils eine Protonen-Austausch-Membran (PEM) 112 vorgesehen ist. Die PEM 112 trennt die Elektrolysezellen jeweils in eine Sauerstoffseite 114 und eine Wasserstoffseite 116. Die Sauerstoffseiten 114 und die Wasserstoffseiten 116 können gemeinsam jeweils als Sauerstoffseite bzw. Wasserstoffseite eines Stacks oder auch der gesamten Elektrolyseanlage angesehen werden.

Der Stack 110b kann z.B. gleichartig wie der Stack 110a aufgebaut sein, ebenso können noch weitere Stacks dieser Art vorgesehen sein. Allgemein kann eine Elektrolyseanlage eine oder mehrere Elektrolysezellen aufweisen, wobei im Falle mehrerer Elektrolysezellen jeweils einige davon, z.B. zwei, vier, sechs, acht oder mehr als ein Stack angeordnet sind und z.B. gemeinsam mit elektrischer Energie versorgt werden. Denkbar sind beispielsweise auch 40, 100 oder auch bis zu 400 oder mehr Elektrolysezellen pro Stack.

Die Elektrolyseanlage 100 weist weiterhin einen Behälter 120 auf, der als Sauerstoffabscheider bzw. Sauerstoff-Wasser-Abscheider dient. Der Sauerstoffabscheider 120 ist über eine Fluidverbindung mit den Stacks 110a, 110b bzw. dort jeder der Elektrolysezellen 110.1, 110.2 verbunden. Hierdurch kann ein Fluidstrom b aus dem Sauerstoffabscheider 120 zu den Elektrolysezellen gepumpt werden, z.B. mittels einer Pumpe 124, und zwar über eine geeignete Fluidverbindung 122, z.B. Rohre. Je nach Art der Elektrolyseanlage und z.B. der Anzahl der Elektrolysezellen und/oder Stacks können auch mehrere Fluidverbindungen (d.h. separate Leitungen) vorgesehen sein. Beispielsweise kann z.B. eine Fluidverbindung für zwei oder vier Stacks vorgesehen sein.

Die Stacks bzw. die Elektrolysezellen sind zudem über eine Fluidverbindung 126, z.B. Rohre, mit dem Sauerstoffabscheider 120 verbunden. Durch die Fluidverbindung 126 kann ein Fluidstrom c aus den Elektrolysezellen, dort der Sauerstoffseite 114 bzw. der Sauerstoffseite einer jeden Elektrolysezelle, zum Sauerstoffabscheider 120 gepumpt werden; hierfür kann ebenfalls die Pumpe 124 ausreichend sein. Je nach Art der Elektrolyseanlage und z.B. der Anzahl der Elektrolysezellen können auch hier mehrere Fluidverbindungen (d.h. separate Leitungen) vorgesehen sein. Beispielsweise kann z.B. eine Fluidverbindung für zwei oder vier Stacks vorgesehen sein.

Außerdem weist die Elektrolyseanlage 100 einen weiteren Behälter 130 auf, der als Wasserstoffabscheider bzw. Wasserstoff-Wasser-Abscheider dient. Die Stacks bzw. die Elektrolysezellen sind dabei über eine Fluidverbindung 132, z.B. Rohre, mit dem Wasserstoffabscheider 130 verbunden. Durch die Fluidverbindung 132 kann ein Fluidstrom e aus den Elektrolysezellen, dort der Wasserstoffseite 116 bzw. der Wasserstoffseite einer jeden Elektrolysezelle, zum Wasserstoffabscheider 130 geführt werden. Je nach Art der Elektrolyseanlage und z.B. der Anzahl der Elektrolysezellen können auch hier mehrere Fluidverbindungen (d.h. separate Leitungen) vorgesehen sein. Beispielsweise kann z.B. eine Fluidverbindung für zwei oder vier Elektrolysezellen vorgesehen sein. Denkbar sind auch mehrere Wasserstoffabscheider.

Bei einem Betrieb der Elektrolyseanlage 100 wird nun der Fluidstrom b, der Wasser aufweist, vom Sauerstoffabscheider 120 zu den Stacks bzw. deren Elektrolysezellen gepumpt. Dort wird das Wasser in Sauerstoff und Wasserstoff umgesetzt. Hierzu wird eine elektrische Spannung an die Elektrolysezellen angelegt, der Wasserstoff wird elektrochemisch durch die PEM 112 auf die Wasserstoffseite 116 transportiert und kann von dort, ggf. noch mit Wasserdampf und einer flüssigen Wasserphase vermischt, als Strom e - einem wasserstoffhaltigen Fluidstrom - dem Wasserstoffabscheider 130 zugeführt werden. Dort kann der Wasserstoff abgeschieden werden und als Strom f z.B. für eine weitere Verwendung abgeführt oder gespeichert werden. Im Wasserstoffabscheider 130 abgeschiedene Wasser kann z.B. einer Behandlung zugeführt (hier nicht gezeigt) und dann als Fluidstrom g wieder in den Hauptwasserkreislauf zurückgeführt werden.

Es versteht sich, dass die PEM 112 nur bei der PEM-Elektrolyse vorhanden ist; bei der AEM- oder SOEC-Elektrolyse kann stattdessen eine keramische Membran vorgesehen sein.

Der Sauerstoff verbleibt zusammen mit dem Großteil des Wassers auf der Sauerstoffseite 114. Der entstehende Fluidstrom c weist also Wasser und Sauerstoff auf - es handelt sich um einen sauerstoffhaltigen Fluidstrom. Der Fluidstrom c wird, wie erwähnt, dem Sauerstoffabscheider 120 zugeführt.

An dieser Stelle sei erwähnt, dass der Fluidstrom c auch zu einem gewissen geringen Anteil Wasserstoff aufweisen kann. Gleichermaßen kann der Fluidstrom e auch zu einem gewissen geringen Anteil Sauerstoff aufweisen.

Da in den Elektrolysezellen Wasser in Sauerstoff und Wasserstoff umgesetzt wird und der Sauerstoff und der Wasserstoff abgeführt werden, wird die Menge an Wasser geringer und es kann daher - um einen kontinuierlichen Betrieb aufrechtzuerhalten - als Strom a von extern neues Wasser (sog. Make-Up-Wasser) zugeführt werden.

Dieses Wasser kann zuvor z.B. noch aufbereitet werden (hier nicht gezeigt), was für die vorliegende Erfindung jedoch nicht weiter relevant ist. Es kann ggf. im Wasserstoffabscheider 130 abgeschiedenes Wasser, also der schon erwähnt Fluidstrom g, dem Strom a und darüber wieder dem Sauerstoffabscheider 120, ggf. ebenfalls nach vorheriger Aufbereitung, zugeführt werden.

Wie erwähnt, wird im Sauerstoffabscheider 120 Sauerstoff vom Wasser abgetrennt; der hierbei abgetrennte bzw. abgeschiedene Sauerstoff sowie kann als Sauerstoffstrom d z.B. für eine weitere Verwendung abgeführt und ggf. gespeichert werden.

Weiterhin weist die Elektrolyseanlage 100 ein als Anlagensteuerung ausgebildetes Rechensystem 150 auf, sowie eine Steuer- oder Regeleinheit 152 für den Betrieb der Elektrolysezellen bzw. Stacks und eine Steuer- oder Regeleinheit 154 für die Steuerung der Regelung von z.B. Wasserdurchflussraten sowie, ggf. indirekt, von Temperaturen. Entsprechende Sensoren können hierfür Messwerte bzw. Messdaten liefen. Die Steuer- oder Regeleinheit 152 kann z.B. einen Inverter umfassen oder selbst Teil eines solchen sein, womit insbesondere eine elektrische Last und damit auch Laständerungen vorgegeben werden können.

In der Anlagensteuerung 150 können insbesondere verschiedene Berechnungen im Rahmen der Erfindung vorgenommen werden, so insbesondere Ansteuerdaten für den Betrieb der Elektrolyseanlage bestimmt werden. Diese können dann an die Steuer- oder Regeleinheit 152 sowie die Steuer- oder Regeleinheit 154 übergeben werden.

In Figur 2a ist schematisch ein Querschnitt durch eine Elektrolysezelle 210 gezeigt. Dabei ist die Elektrolysezelle in einem Diagramm dargestellt, in dem eine Temperatur 200 über einer Position 202 durch die Elektrolysezelle hindurch aufgetragen ist. Eine oder mehrere solche Elektrolysezellen 210 können z.B. bei der Elektrolyseanlage 100 gemäß Figur 1 verwendet werden.

Die Elektrolysezelle 210 weist eine Membran bzw. PEM 212 auf, die die Elektrolysezelle 210 in eine Sauerstoffseite 214 und eine Wasserstoffseite 216 trennt. Ausgehend von der Membran 212 nach außen hin sind auf der Sauerstoffseite 214 eine poröse Transportschicht 240, ein Flusskanal 242 für Wasser bzw. Sauerstoff sowie eine Bipolarplatte 244 vorgesehen. Die Bipolarplatte 244 stellt dabei eine Elektrode, hier die Anode, dar bzw. dient als solche. Entsprechend sind ausgehend von der Membran 212 nach außen hin auf der Wasserstoffseite 216 eine poröse Transportschicht 240`, ein Flusskanal 242` für Wasser bzw. Wasserstoff sowie eine Bipolarplatte 244` vorgesehen. Die Bipolarplatte 244` stellt dabei eine Elektrode 241 `, hier die Kathode, dar bzw. dient als solche. Auf der Membran 212 selbst kann auf beiden Seiten ggf. eine Beschichtung aufgebracht sein und dieselbe Membran kann in oder zwischen den einzelnen Lagen ebenfalls katalytisch aktiv sein.

Mit 260 ist nun ein Verlauf der Temperatur durch die Elektrolysezelle 210 hindurch gezeigt; es kann sich z.B. um einen stationären Temperaturverlauf handeln. Wie sich gezeigt hat, ist der Wert der Temperatur an der Membran bzw. um die Membran herum dabei deutlich höher als an den äußeren Bereichen.

Wenn die Temperatur an der Membran zu stark ansteigt bzw. zu hoch wird, kann dies zu einer schnelleren Degradation der Membran kommen. Insbesondere bei stromseitig schnell erfolgenden Laständerungen, kann es kurzfristig zu höheren Wärmefreisetzungen kommen, während die Wärmeableitung nicht so schnell erfolgen kann. Dies resultiert in einer Temperaturerhöhung insbesondere im Bereich der Membran. Ein Verlauf der Temperatur für einen solchen Fall ist mit 262 gezeigt, es kann sich z.B. um einen transienten Temperaturverlauf handeln

In Figur 2a ist die Elektrolysezelle 210 aus Figur 2a erneut gezeigt, auch mit dem Verlauf 260; dabei ist zu beachten, dass die Achse 200 etwas verschoben ist. Zudem ist hier ein Verlauf 264 gezeigt., bei dem es sich ebenfalls um einen transienten Temperaturverlauf handeln kann. Anders als beim Verlauf 262 überschreitet die maximale Temperatur an der Membran hier aber nicht den Wert des Verlaufs 260. Stattdessen ist die Temperatur nach weiter außen hin geringer. Dies kann z.B. durch erhöhten Wasserdurchfluss erreicht werden.

Hierzu sei erwähnt, dass der maximale Wert, der für die Temperatur hier erlaubt wird, nicht notwendigerweise derjenige aus dem stationären Betrieb sein muss, sondern auch ein anderweitig bestimmter, zweckmäßiger Wert sein kann.

In Figur 3 ist schematisch ein Ablaufdiagram für ein Verfahren in einer Ausführungsform dargestellt. Hierzu sind einige Komponenten der Elektrolyseanlage 100 gezeigt, nämlich die Anlagensteuerung 150, die Steuer- oder Regeleinheit 152 sowie die Steuer- oder Regeleinheit 154 und beispielhaft der Stack 110a mit den Elektrolysezellen. Ebenso sind entsprechende Fluidströme b, c, und 3 wie in Figur 1 gezeigt. Hierfür sei auf die Erläuterungen der Figur 1 verwiesen.

Außerdem ist ein Modell 300 einer Elektrolysezelle gezeigt. Das Modell 300 kann eine Elektrolysezelle wie z.B. in Figur 1 oder 2 gezeigt als sog. digitaler Zwilling möglichst detailgetreu abbilden. Insbesondere kann z.B. die in Figur 2 gezeigte Struktur nachgebildet sein, um so einen sich in der Elektrolysezelle und durch deren Querschnitt sich einstellender Verlauf der Temperatur bestimmen zu können.

Beim Betrieb der Elektrolyseanlage werden Werte von verschiedenen Betriebsgrößen der Elektrolyseanlage mittels Sensoren gemessen. Die auf diese Weise erhaltenen realen Messdaten 310 können ganz regulär in der Steuereinrichtung 150 empfangen werden, um basierend darauf Ansteuerdaten für den Betrieb der Elektrolyseanlage zu erzeugen. Beispielhaft sind solche Ansteuerdaten mit 330 und 332 gezeigt. Die Ansteuerdaten 330 dienen zum Steuern der elektrischen Last über die Steuer- oder Regeleinheit 152. Die Ansteuerdaten 332 dienen zum Steuern der Durchflussrate von Wasser, hier dem Fluidstrom b, über die Steuer- oder Regeleinheit 154.

Die Messdaten eines Teils der verschiedenen Betriebsgrößen der Elektrolyseanlage, oder auch ggf. von allen davon, werden verwendet, um die Temperatur in der Elektrolysezelle oder allen Elektrolysezellen zu bestimmen. Die entsprechenden Messdaten sind hier mit 312 bezeichnet und können ein Teil der Messdaten 310 sein. Grundsätzlich denkbar ist aber auch, dass die Messdaten 312 Werte zu Betriebsgrößen umfassen, die in den Messdaten 310 nicht enthalten sind.

Es werden also reale Messdaten 310, 312 empfangen, die während eines Betriebs der Elektrolyseanlage mittels eines oder mehrerer Sensoren erfasst worden sind. Basierend auf dem Modell 300 und den realen Messdaten 312 werden dann virtuelle Messdaten 320 einer Zell-Temperatur der einen oder der zumindest einen der mehreren Elektrolysezellen bestimmt. Diese werden dann bereitgestellt.

Die Verwendung des Modells kann z.B. umfassen, dass die realen Messdaten 310 erhalten und dann bei Bedarf für die Verwendung in dem Modell angepasst werden. Mittels des Modells wird dann eine Vorhersage für die Temperatur in der Elektrolysezelle getroffen, die dann als die virtuellen Messdaten ausgegeben wird.

Basierend auf den realen Messdaten 310 und virtuellen Messdaten 320 der Zell-Temperatur, werden dann die Ansteuerdaten 330, 332 für den Betrieb der

Elektrolyseanlage bestimmt. Gegenüber einem regulären Betrieb, der nur auf den realen Messdaten 310 beruht, werden hier also zusätzlich die virtuellen Messdaten 320 der Zell-Temperatur verwendet, um die Elektrolyseanlage zu betreiben.

Wie erwähnt, lässt sich auf diese Weise der Betrieb entsprechend anpassen, um zu hohe Temperaturen in der Elektrolysezelle und dort vor allem an der Membran zu vermeiden. Dies kann z.B. eine Begrenzung der Laständerungsgeschwindigkeit (dies würde z.B. über die Ansteuerdaten 330 erfolgen) oder ein Anheben des Wasserdurchflusses (dies würde z.B. über die Ansteuerdaten 332 erfolgen) sein.

Neben der Zell-Temperatur können auch weitere Betriebsgrößen mittels des Modells vorhergesagt werden, also entsprechende virtuelle Messdaten bestimmt werden. Diese werden Betriebsgrößen können z.B. Wirkungsgrade der Elektrolysezellen, mechanische Spannungen in den Stacks, ein Gas-Cross-Over-Strom, oder auch ein Zustand oder eine Beschädigung von einzelnen Komponenten sein (sog. Gesundheitszustand der Elektrolyseanlage).

Neben den erwähnten Maßnahmen kann z.B. auch generell vor Lasterhöhungen in der Elektrolysezelle die Kühlwasser- oder Wassereintrittstemperatur (bzw. die Temperatur des Stacks) gesenkt werden, um die Membrantemperatur insgesamt abzusenken. Dies wäre dann z.B. im Rahmen einer Vorregelung.

Eine weitere zu regelnde Größe oder Betriebsgröße kann der Gas-Cross-Over sein, der im Dauerbetrieb nicht überschritten werden darf, wobei jedoch kurzzeitig höhere Raten toleriert werden können, wenn die Elektrolyseanlage anschließend wieder unterhalb der Grenzwerte betrieben wird (sog. Verdünnungseffekt).

## Patentansprüche

1. Verfahren zum Bestimmen einer Temperatur für einen Betrieb einer Elektrolyseanlage (100), bei der in einer oder mehreren Elektrolysezellen (110.1, 110.2), insbesondere jeweils aufweisend eine Protonen-Austausch-Membran (112, 212), Wasser in Sauerstoff und Wasserstoff umgesetzt wird, umfassend:
Empfangen von realen Messdaten (310, 312) einer oder mehrerer Betriebsgrößen der Elektrolyseanlage (100), die während eines Betriebs der Elektrolyseanlage mittels eines oder mehrerer Sensoren erfasst worden sind,
Bestimmen, basierend auf einem Modell (300) der einen oder zumindest einer der mehreren Elektrolysezellen, und den realen Messdaten (312) der einen oder zumindest einer der mehreren Betriebsgrößen, von virtuellen Messdaten (320) einer Zell-Temperatur der einen oder der zumindest einen der mehreren Elektrolysezellen,
Bereitstellen oder Ausgeben der virtuellen Messdaten (320) der Zell-Temperatur für den Betrieb der Elektrolyseanlage (100).

2. Verfahren nach Anspruch 1, weiterhin umfassend:
Bestimmen, basierend auf den realen Messdaten (310) des einen oder zumindest einer der mehreren Betriebsgrößen und den virtuellen Messdaten (320) der Zell-Temperatur, von Ansteuerdaten (330, 332) für den Betrieb der Elektrolyseanlage, und
Ausgeben der Ansteuerdaten (330, 332) und Veranlassen eines Betriebs der Elektrolyseanlage gemäß der Ansteuerdaten.

3. Verfahren nach Anspruch 2, wobei das Veranlassen des Betriebs der Elektrolyseanlage (100) gemäß der Ansteuerdaten umfasst:
Anpassen des Betriebs der einen oder der wenigstens einen der mehreren Elektrolysezellen in Abhängigkeit von der Zell-Temperatur.

4. Verfahren nach Anspruch 3, wobei das Anpassen des Betriebs wenigstens eine der folgenden Maßnahmen umfasst:
- Begrenzen einer Laständerungsgeschwindigkeit der einen oder der zumindest einen Elektrolysezelle,
- Absenken, insbesondere temporäres Absenken, einer Temperatur von Wasser- oder Kühlwasser der einen oder der zumindest einen Elektrolysezelle,
- Erhöhen oder pulsierender Betrieb, insbesondere temporäres Erhöhen oder temporärer pulsierender Betrieb, eines Durchflusses von Wasser- oder Kühlwasser der einen oder der zumindest einen Elektrolysezelle,
- Erhöhen, insbesondere temporäres Erhöhen, von Wärmeverlusten der Elektrolyseanlage,
- Absenken, insbesondere temporäres Absenken, eines Drucks von Rohwasserstoff und/oder Rohsauerstoff am Abgang der einen oder der zumindest einen Elektrolysezelle.

5. Verfahren nach einem der vorstehenden Ansprüche, weiterhin umfassend einen Modellabgleich, umfassend:
Bestimmen, basierend auf dem Modell (300), und den realen Messdaten der einen oder zumindest einer zum Abgleich ausgewählten der mehreren Betriebsgrößen, von virtuellen Messdaten der einen oder der zumindest einen zum Abgleich ausgewählten der mehreren Betriebsgrößen
Abgleichen der Messdaten mit den virtuellen Messdaten, und
bei Bedarf, Anpassen des Modells basierend auf einem Unterschied zwischen den Messdaten und den virtuellen Messdaten.

6. Verfahren nach Anspruch 5, wobei der Modellabgleich kontinuierlich oder wiederholt während des Betriebs der Elektrolyseanlage vorgenommen wird.

7. Verfahren nach einem der vorstehenden Ansprüche, wobei die eine oder jede der mehreren Elektrolysezellen (110.1, 110.2), eine Protonen-Austausch-Membran (112, 212) aufweist, und wobei die Zell-Temperatur eine Temperatur der Protonen-Austausch-Membran der einen oder der zumindest einen der mehreren Elektrolysezellen umfasst.

8. Verfahren nach einem der vorstehenden Ansprüche, wobei die Zell-Temperatur einen Verlauf (260, 262, 264) einer Temperatur über eine Struktur der einen oder der zumindest einen der mehreren Elektrolysezellen hindurch umfasst.

9. Verfahren nach einem der vorstehenden Ansprüche, weiterhin umfassend:
Bestimmen, basierend auf dem Modell (300), und den realen Messdaten (310, 312) der einen oder zumindest einer der mehreren Betriebsgrößen, von virtuellen Messdaten einer oder mehrerer weiterer Betriebsgrößen der Elektrolyseanlage, und
Ausgeben der virtuellen Messdaten der einen oder der mehreren weiteren Betriebsgrößen der Elektrolyseanlage,
wobei die eine oder die mehreren weiteren Betriebsgrößen der Elektrolyseanlage wenigstens eine der folgenden Größen umfassen:
- Einen Wirkungsgrad der einen oder wenigstens einer der mehreren Elektrolysezellen oder der Elektrolyseanlage,
- Eine mechanische Spannung in der einen oder in oder zwischen den mehreren Elektrolysezellen,
- Einen Gas-Cross-Over-Strom,
- Einen Zustand oder eine Beschädigung einer oder mehrere Komponenten der einen oder wenigstens einer der mehreren Elektrolysezellen oder der Elektrolyseanlage.

10. Rechensystem (150) für den Betrieb einer Elektrolyseanlage (100), wobei die Steuereinrichtung eingerichtet ist, ein Verfahren nach einem der vorstehenden Ansprüche durchzuführen.

11. Elektrolyseanlage (100) mit einem Rechensystem (150) nach Anspruch 10.

12. Elektrolyseanlage (100) nach Anspruch 11, weiterhin mit einer oder mehreren Elektrolysezellen (110.1, 110.2), in denen Wasser in Sauerstoff und Wasserstoff umsetzbar ist, mit einem Sauerstoffabscheider (120) und mit einem Wasserstoffabscheider (130),
wobei die Elektrolyseanlage (100) eingerichtet ist, einen Fluidstrom (b), der Wasser enthält, von dem Sauerstoffabscheider der einen oder den mehreren Elektrolysezellen zuzuführen, einen sauerstoffhaltigen Fluidstrom (c) von einer Sauerstoffseite der einen oder der mehreren Elektrolysezellen dem Sauerstoffabscheider zuzuführen, und einen wasserstoffhaltigen Fluidstrom (e) von einer Wasserstoffseite der einen oder der mehreren Elektrolysezellen dem Wasserstoffabscheider zuzuführen.
